# EUROPÄISCHE PATENTSCHRIFT

(11) **EP 0 928 492 B1**
(45) Veröffentlichungstag und Bekanntmachung des Hinweises auf die Patenterteilung: **06.12.2000**
(21) Anmeldenummer: 97909150.1
(22) Anmeldetag: 18.09.1997
(51) Int. Cl.: H01H 37/76, H01H 61/00

(54) **EINRICHTUNG ZUM SCHUTZ VON ELEKTRISCHEN EINRICHTUNGEN GEGEN ÜBERHITZEN**
SYSTEM FOR PROTECTING ELECTRICAL DEVICES AGAINST OVERHEATING
DISPOSITIF POUR EVITER LES PHENOMENES DE SURCHAUFFE DANS DES APPAREILS ELECTRIQUES

(30) Priorität: 27.09.1996 DE 19639942
(43) Veröffentlichungstag der Anmeldung: 14.07.1999
(73) Patentinhaber: EPCOS AG, 81541 München (DE)
(72) Erfinder: GRUHN, Bernd, A-8501 Lieboch (AT)
(74) Vertreter: Epping, Wilhelm, Dipl.-Ing.
(86) Internationale Anmeldenummer: DE9702111
(87) Internationale Veröffentlichungsnummer: WO9813846

(56) Entgegenhaltungen:
- WO-A-95/35577
- DE-A- 2 342 015
- DE-A- 3 234 826
- DE-U- 1 906 101
- FR-A- 1 244 474
- GB-A- 2 089 570
- US-A- 4 728 779

## Beschreibung

Die Erfindung betrifft eine elektrische Einrichtung mit einer Einrichtung zum Schutz derselben vor Überhitzung gemäß dem Oberbegriff des Patentanspruchs 1.

Derartige Einrichtungen sind aus der DE 23 42 015 A1 bekannt.

Beispielsweise ist bei Kühlaggregaten von Kühlschränken, deren Elektromotoren, auf deren Antriebswelle der Kühlkompressor sitzt, ein sogenannter Motorstart-Kaltleiter (PTC-Widerstände) vorgeschaltet. Jeweils in der Anlauf- oder Startphase des Elektromotors erwärmt der durch den PCT-Widerstand fließende Strom den Kaltleiter sehr stark, wodurch der Widerstandswert des Kaltleiters von einigen Ohm in kaltem Zustand in sehr kurzer Zeit, oftmals innerhalb weniger Sekunden, auf sehr hohe Widerstandswerte zunimmt.

Da in der Umgebung beispielsweise von Motorstart-Kaltleitern Ölrückstände oder eine insgesamt ölhaltige Atmosphäre u.ä. anzutreffen ist, besteht ein gewisses Risiko darin, daß sich derartige Rückstände unter ungünstigen Voraussetzungen entzünden können. Im ungünstigsten Fall könnte dies dazu führen, daß es beispielsweise im Bereich des Kühlaggregats eines Kühlschranks, welchem ein Motorstart-Kaltleiter zugeordnet ist, ein Schwelbrand entsteht.

Aufgabe der Erfindung ist es daher, elektrische Einrichtungen vor Überhitzen so zu schützen, daß selbst die Gefahr, daß örtliche Schwelbrände entstehen können, nicht mehr besteht.

Gemäß der Erfindung ist diese Aufgabe durch die Merkmale im Anspruch 1 gelöst.

Vorteilhafte Weiterbildungen sind Gegenstand weiterer Ansprüche.

Ein besonderer Vorteil bei der erfinderischen Lösung liegt darin, daß bestehende elektrische Einrichtungen nur geringfügig abgeändert werden müssen, damit eine thermische Sicherung, die gemäß der Erfindung in unmittelbarer Nähe eines kritischen Elements anzuordnen ist, untergebracht werden kann. Auf diese Weise sind somit bestehende elektrische Einrichtungen gemäß der Erfindung mit einer thermischen Sicherung nachrüstbar.

Wenn beispielweise bei Motorstarteinrichtungen mit Kaltleitern gemäß der Erfindung eine thermische Sicherung in unmittelbarer Nähe des kritischen Elements, in diesem Fall in unmittelbarer Nähe des Kaltleiters, angeordnet ist, ist bei Gefahr eines Überhitzens ein sofortiges Ansprechen der thermischen Sicherung gewährleistet und somit eine gemäß der Erfindung aus- oder nachgerüstete, elektrische Einrichtung absolut sicher vor Überhitzen geschützt.

Bei Schmelzen der gemäß der Erfindung an bevorzugten Stellen angeordneten thermischen Sicherung wird die Stromzufuhr zu der zu schützenden elektrischen Einrichtung sofort unterbrochen, so daß die Gefahr, daß es gegebenenfalls doch zu einem Schwelbrand kommen könnte, von vornherein sicher unterbunden ist.

Da die thermische Sicherung U- bzw. V-förmig ausgebildet ist, befindet sich bei Anordnung und Unterbringung einer thermischen Sicherung im Inneren des Gehäuses einer elektrischen Einrichtung, beispielsweise einer Motorstarteinrichtung mit Kaltleiter, somit der Scheitelpunkt der U- bzw. V-förmig ausgebildeten Sicherung in unmittelbarer Nähe des kritischen Elements, d.h. des Kaltleiters.

Bei Verwenden der gemäß der Erfindung in vorteilhafter Weise speziell ausgebildeten thermischen Sicherung und deren Anordnung in unmittelbarer Nähe des zu überwachenden Elements, beispielsweise eines Kaltleiters, erfolgt somit wegen des geringen Abstandes zwischen der thermischen Sicherung und dem vor Überhitzen zu schützenden kritischen Element ein Schmelzen der thermischen Sicherung besonders schnell.

Um ein Ausbreiten eines im Entstehen begriffenen Schwelbrandes von vorne herein zu verhindern, ist daher zusätzlich und sicherheitshalber das die elektrische Einrichtung umgebende Gehäuse aus selbstverlöschendem Kunststoff oder das Gehäuse selbst mit einem selbstverlöschendem Kunststoff ausgekleidet.

Da sich jedoch nach dem - wenn auch möglicherweise kurze Zeit später erfolgenden - Schmelzen der thermischen Sicherung und dem damit verbundenen Unterbrechen der Stromzufuhr die Wärmequelle, im vorstehend angeführten Beispiel der Kaltleiter der Motorstarteinrichtung, nicht mehr weiter erhitzen kann, erlischt ein in der Entstehung begriffener Schwelbrand wegen des Auskleidens des die elektrische Einrichtung umgebenen Gehäuses bzw. des gesamten Gehäuses mit selbsverlöschendem Kunststoff sofort. Damit ist auch ein Ausbreiten eines Schwelbrandes absolut sicher unterbunden.

Nachfolgend wird die Erfindung anhand einer bevorzugten Ausführungsformen unter Bezugnahme auf die anliegenden Zeichnungen im einzelnen erläutert. Es zeigen:
- Fig.1: eine schematische Draufsicht einer Motorstarteinrichtung mit Kaltleiter;
- Fig.2: schematisch in Vergrößerung einen Teil eines Bereichs der in Fig.1 dargestellten Motorstarteinrichtung, in welchem gemäß der Erfindung eine bevorzugte Ausführungsform einer thermischen Sicherung untergebracht ist;
- Fig.3: schematisch in Vergrößerung den Teil eines Bereichs der in Fig.1 dargestellten Motorstarteinrichtung, in welcher gemäß der Erfindung eine weitere bevorzugte Ausführungsform einer thermischen Sicherung untergebracht ist, und
- Fig.4: schematisch ebenfalls vergrößert eine Draufsicht auf die in Fig.3 wiedergegebene Ausführung einer thermischen Sicherung.

In der in Fig.1 dargestellten schematischen Draufsicht einer Motorstarteinrichtung ist ein Kaltleiter 3 in einem Gehäuse 1 über Halterungen 2a und 2b gehalten. Auf einander gegenüberliegenden Seiten des Kaltleiters 3 liegen Federkontakte 5a und 5b an dem Kaltleiter an, über welche Strom zugeführt wird.

Die Federkontakte 5a und 5b sind mit Anschlußteilen 4a bzw. 4b leitend verbunden, die über Verlängerungen 4a' bzw. 4b' mit schematisch angedeuteten Stromzuführ-Steckkontakten 7a bzw. 7b verbunden sind. In Fig.1 ist die Verlängerung 4b' des Anschlußteils 4b an einer mit dem Bezugszeichen 6 bezeichneten Stelle aufgetrennt und damit unterbrochen.

Wie im einzelnen vergrößert in Fig.2 dargestellt ist, ist die Trennstelle 6 durch eine thermische Sicherung 8 überbrückt, indem deren beide etwa um 90° abgewinkelten Enden 81 und 82 an durch die Trennstelle 6 voneinander getrennten Bereichen der Verlängerung 4b' beispielsweise mittels Nieten befestigt sind.

Eine bevorzugte Ausgestaltung der thermischen Sicherung 8 in Fig.2 hat die Form des Großbuchstabens U, und deren in Fig.2 nach unten weisender Scheitelpunkt 83 reicht so nahe wie nur irgend möglich an den Kontaktleiter 3 heran.

Die thermische Sicherung 8 ist aus einem niedrig schmelzenden Material hergestellt, dessen Schmelzpunkt so gewählt ist, daß er unter einer für den Kaltleiter 3 kritischen Temperatur liegt. Dadurch ist sichergestellt, daß von dem Kaltleiter 3 bzw. der Motorstarteinrichtung, in welcher der Kaltleiter 3 untergebracht ist, die maximal zulässige Temperatur nicht überschritten wird.

In Fig.3 ist eine der Fig.2 entsprechende Draufsicht wiedergegeben, die ebenfalls gegenüber der Draufsicht in Fig.1 um 90° gedreht ist. In Fig.4 ist dagegen eine Draufsicht auf einen 6-armigen Federkontakt 5b entlang einer Linie IV-IV in Fig.3 in Richtung auf den Anschlußteil 4b und dessen Verlängerung 4b' wiedergegeben.

Wie der Draufsicht von Fig.3 zu entnehmen ist, ist gemäß der Erfindung eine modifizierte Weiterbildung der thermischen Sicherung 8' etwa V-förmig ausgebildet, wobei der Scheitel bzw. Umkehrpunkt 83' der V-förmigen thermischen Sicherung 8' wiederum in unmittelbarer Nähe des Kaltleiters 3 angeordnet ist.

Bei der in Fig.4 dargestellten Ausführung der erfindungsgemäßen Einrichtung weist die Verlängerung 4b' an ihrem dem Steckkontakt 7b benachbarten Ende der Trennstelle 6 eine kreislinienförmige oder v-förmige Einbuchtung 41b' auf. Der gegenüberliegende Randbereich der Trennstelle 6 ist vorzugsweise komplementär zu der Einbuchtung 41b' ausgeführt.

Wie aus einer Zusammenschau der Fig.3 und 4 zu ersehen ist, ist eine modifizierte Weiterbildung einer thermischen Sicherung 8' mit ihrem linksseitigen abgewinkelten Fortsatz 81' an der Verlängerung 4b' und mit ihrem anderen Ende 82' zwischen dem Federkontakt 5b und dem Anschlußtteil 4b mittels eines in Fig.3 durch eine gestrichelte Linie und in Fig.4 durch einen Punkt angedeuteten Niets 10 befestigt.

Wie Fig.4 zu entnehmen ist, kann der Scheitel- oder Umkehrpunkt 83' der V-förmigen thermischen Sicherung 8' jedoch auch zwischen zwei Armen 5b₁ und 5b₂ des 6-armigen Federkontakts 5b angeordnet sein. Auf diese Weise kann der Abstand zwischen dem beispielsweise vor Überhitzung zu schützenden Kaltleiter 3 und der thermischen Sicherung 8' besonders klein gehalten werden.

Wegen diesen geringen Abstands zwischen der thermischen Sicherung 8' bzw. deren Scheitelpunkt 83' und dem Kaltleiter 3 ist ein unmittelbares Ansprechen, d.h. Schmelzen der Sicherung gewährleistet, sobald eine Temperatur erreicht ist, die entweder für den Kaltleiter 3 selbst oder für die Einrichtung, in deren Gehäuse 1 er untergebracht ist, kritisch werden könnte.

Besonders vorteilhaft bei den in Fig.3 und 4 dargestellten Ausführungsformen ist, daß ein Ende der thermischen Sicherung 8', nämlich der abgewinkelte Fortsatz 82' mittels desselben Niets 10 zwischen dem Anschlußteil 4b und dem Federkontakt 5b gehalten und gesichert ist. Somit wird im Unterschied zu der in Fig.2 wiedergegebenen Befestigungsmöglichkeit der thermischen Sicherung 8 bei der Ausführungsform der thermischen Sicherung 8' der Fig.4 nur eine zusätzliche Nietstelle für den Niet 10 benötigt.

Dies ist insbesondere dann besonders vorteilhaft, wenn beispielsweise eine Motorstarteinrichtung mit Kaltleiter von vornherein mit der gemäß der Erfindung vorgesehenen thermischen Sicherung 8' ausgerüstet wird.

Obwohl die in Fig.3 und 4 wiedergegebene Unterbringung und Befestigung der V-förmigen thermischen Sicherung 8' auch bei einem Nachrüsten möglich ist, ist bei einem Nachrüsten im allgemeinen die in Fig.2 dargestellte Ausführung und Unterbringung der thermischen Sicherung 8 vorzuziehen, obwohl in diesem Fall zwei Löcher zum Einbringen der Niete 9 vorgesehen sein müssen.

Bei einem Nachrüsten mit der thermischen Sicherung 8' gemäß Fig.3 und 4 müßte dagegen der Niet aufgebohrt werden, mittels welchem der 6-armige Federkontakt 5b an dem Anschlußteil 4b befestigt ist. Nach Einführen des Fortsatzes 82' der thermischen Sicherung 8'zwischen den Anschlußteil 4b und den Federkontakt 5b sind mittels eines neuen Niets 10 der Anschlußteil 4b, der Fortsatz 82' der thermischen Sicherung 8' und Federkontakt 5b fest miteinander zu verbinden.

## Patentansprüche

1. Elektrische Einrichtung mit einer Einrichtung zum Schutz derselben vor Überhitzung durch eine thermische Sicherung (8, 8'), welche im Inneren eines Gehäuses (1) der gegen Überhitzen zu schützenden, elektrischen Einrichtung vorgesehen ist, bei welcher die thermische Sicherung (8, 8') in unmittelbarer Nähe eines kritischen Elements (3) der elektrischen Einrichtung vorgesehen ist, und bei welcher die thermische Sicherung (8, 8') aus niedrig schmelzendem Metall besteht,
**dadurch gekennzeichnet,**
daß die thermische Sicherung (8, 8') U- oder V-förmig ausgebildet und so angeordnet ist, daß deren Scheitelpunkt (83, 83') sich in unmittelbarer Nähe des kritischen Elements (3) befindet.

2. Elektrische Einrichtung nach Anspruch 1,
**dadurch gekennzeichnet,**
daß das kritische Element ein Kaltleiter (3) ist.

3. Elektrische Einrichtung nach Anspruch 1 oder 2,
**dadurch gekennzeichnet,**
daß das die elektrische Einrichtung umgebende Gehäuse (1) aus selbstverlöschendem Kunststoff besteht und/oder daß das Gehäuse (1) mit selbstverlöschendem Kunststoff ausgekleidet ist.

4. Verwendung einer elektrischen Einrichtung nach einem der Ansprüche 1 bis 3 bei einer Motorstarteinrichtung mit Kaltleiter, bei welcher eine mit einem Steckkontakt (7b) elektrisch leitend verbundene Verlängerung (4b') in der Nähe des Steckkontakts (7b) eine Trennstelle (6) aufweist, und abgewinkelte Enden (81, 82) der U-förmigen thermischen Sicherung (8) an einander gegenüberliegenden Rändern der Trennstelle (6) befestigt sind, so daß deren Scheitelpunkt (83) sehr nahe an den Kaltleiter (3) heranreicht.

5. Verwendung einer elektrischen Einrichtung nach einem der Ansprüche 1 bis 3 bei einer Motorstarteinrichtung mit Kaltleiter, bei welcher eine mit einem Steckkontakt (7b) elektrisch leitend verbundene Verlängerung (4b') in der Nähe des Steckkontakts (7b) eine Trennstelle (6') aufweist, und an einem dem Steckkontakt (7b) benachbarten Ende der Verlängerung (4b') ein abgewinkelter Fortsatz (81') der V-förmigen thermischen Sicherung (8') befestigt ist, deren anderer Fortsatz (82') zwischen dem Anschlußteil (4b) und einem am Kaltleiter (3) anliegenden Federkontakt (5b) befestigt ist, so daß der Scheitel- oder Umkehrpunkt (83') der Sicherung (8) sehr nahe an den Kaltleiter (3) heranreicht.

## Claims

1. Electrical device having a device for protecting the same overheating using a thermal fuse (8, 8') which is provided inside a housing (1) of the electrical device to be protected against overheating, in which the thermal fuse (8, 8') is provided directly next to a critical element (3) of the electrical device, and in which the thermal fuse (8, 8') consists of low-melting metal, characterized in that the thermal fuse (8, 8') is of U-shaped or V-shaped design and is arranged in such a way that its vertex (83, 83') is directly next to the critical element (3).

2. Electrical device according to Claim 1, characterized in that the critical element is a PTC thermistor (3).

3. Electrical device according to Claim 1 or 2, characterized in that the housing (1) enclosing the electrical device consists of self-extinguishing plastic and/or in that the housing (1) is clad with self-extinguishing plastic.

4. Use of an electrical device according to one of Claims 1 to 3 in a motor start-up device having a PTC thermistor, in which an extension (4b') electrically connected to a plug-in contact (7b) has a discontinuity (6) next to the plug-in contact (7b), and angled ends (81, 82) of the U-shaped thermal fuse (8) are fastened on opposite edges of the discontinuity (6), so that its vertex (83) extends very close to the PTC thermistor (3).

5. Use of an electrical device according to one of Claims 1 to 3 in a motor start-up device having a PTC thermistor, in which an extension (4b') electrically connected to a plug-in contact (7b) has a discontinuity (6') next to the plug-in contact (7b), and an angled continuation (81') of the V-shaped thermal fuse (8') is fastened to an end of the extension (4b') adjoining the plug-in contact (7b), the other continuation (82') of the thermal fuse (8') being fastened between the connection part (4b) and a spring contact (5b) bearing on the PTC thermistor (3), so that the vertex or turning point (83') of the fuse (8) extends very close to the PTC thermistor (3).

## Revendications

1. Dispositif électrique ayant un dispositif destiné à le protéger de tout phénomène de surchauffe par un fusible (8, 8') thermique qui est prévu à l'intérieur d'un corps (1) du dispositif électrique à protéger d'un phénomène de surchauffe, dans lequel le fusible (8, 8') thermique est prévu à proximité immédiate d'un élément (3) critique du dispositif électrique et dans lequel le fusible (8, 8') thermique est en un métal à bas point de fusion,
caractérisé
en ce que le fusible (8, 8') thermique est en forme de U ou de V et est disposé de manière que son sommet (83, 83') se trouve à proximité immédiate de l'élément (3) critique.

2. Dispositif électrique suivant la revendication 1,
caractérisé
en ce que l'élément critique est un posistor (3).

3. Dispositif électrique suivant la revendication 1 ou 2,
caractérisé
en ce que le corps (1) qui entoure le dispositif électrique est en une matière plastique auto-extinctible et/ou en ce que le corps (1) est revêtu d'une matière plastique auto-extinctible.

4. Utilisation d'un dispositif électrique suivant l'une des revendications 1 à 3, dans un dispositif de démarrage de moteur à posistor, dans lequel un prolongement (4b') relié de manière conductrice de l'électricité à un contact (7b) à enfichage comporte un point (6) de séparation à proximité immédiate du contact (7b) à enfichage, et des extrémités (81, 82) coudées du fusible (8) thermique en forme de U sont fixées sur des bords opposés du point (6) de séparation de sorte que son sommet (83) arrive très près du posistor (3).

5. Utilisation d'un dispositif électrique suivant l'une des revendications 1 à 3, dans un dispositif de démarrage de moteur à posistor, dans lequel un prolongement (4b') relié de manière conductrice de l'électricité à un contact (7b) à enfichage comporte un point (6') de séparation à proximité du contact (7b) à enfichage et il est fixé à l'une des extrémités du prolongement (4b') qui est voisine du contact (7b) à enfichage un prolongement (81') coudé du fusible (8') thermique en forme de V dont l'autre prolongement (82') est fixé entre la pièce (4b) formant borne et un contact (5b) à ressort s'appliquant au posistor (3), de sorte que le sommet ou point de rebroussement (83') du fusible (8) soit très près du posistor (3).
